# EUROPÄISCHE PATENTSCHRIFT

(11) **EP 0 688 389 B1**
(45) Veröffentlichungstag und Bekanntmachung des Hinweises auf die Patenterteilung: **10.06.1998**
(21) Anmeldenummer: 94907517.0
(22) Anmeldetag: 08.02.1994
(51) Int. Cl.: E04H 6/22

(54) **FAHRZEUGPALETTE FÜR PARKHÄUSER**
VEHICLE PALLET FOR MULTI-STOREY CAR PARKS
PALETTE A VEHICULES POUR PARKINGS A PLUSIEURS NIVEAUX

(30) Priorität: 10.03.1993 DE 4307579
(43) Veröffentlichungstag der Anmeldung: 27.12.1995
(73) Patentinhaber: DOMAG S.A.H., L-2530 Luxembourg (LU)
(72) Erfinder: METTE, Frank, L-6633 Wasserbillig (LU)
(74) Vertreter: Fürst, Siegfried
(86) Internationale Anmeldenummer: EP9400362
(87) Internationale Veröffentlichungsnummer: WO9420709

(56) Entgegenhaltungen:
- EP-A- 0 028 541
- WO-A-91/10794

## Beschreibung

Die Erfindung bezieht sich nach dem Oberbegriff des Patentanspruchs 1 auf eine Fahrzeugpalette für Kfz-Parkhäuser mit im allgemeinen mehreren Reihen von Abstellboxen, die nebeneinander sowie in mehreren Etagen übereinander angeordnet sind und bei welchem die zu parkenden Kraftfahrzeuge zunächst in einer auf der Ein- und Ausfahrebene parallel zu den Boxenreihen liegenden Speicher- oder Pufferzonen auf Paletten abgestellt und von dort über entsprechende linear auf Schienen verfahrbare Hubwerke und zugeordnete reibradangetriebene Rollenförderbahnen in x-, y- und z-Richtung selbsttätig zu den einzelnen Boxen befördert werden. Die Erfindung geht dabei aus von einem Parkhaus, wie es beispielsweise aus der DE-OS 42 07 446 bzw. der WO-A-91/10794 bekannt ist.

Zur Erhöhung der Flexibilität für ein Parkhaus ist nach der WO-A-91/10794 die Verwendung von Fahrzeugpaletten vorgesehen, die mehrteilig aus mehreren Bauteilen zusammengesetzt aufgebaut sind. Es wird zwar die Aufnahme von den verschiedensten Fahrzeugtypen ermöglicht, aber der technisch-ökonomische Aufwand für die Fahrzeugpaletten selbst sowie für Bewegungs-, Arretierungs- und Sicherungsmittel zum Wechsel oder auch nur Verschieben der einzelnen Paletten-Bauelemente ist sehr hoch.

Weiterhin erhöht sich auch die Störanfälligkeit, der Steuerungs- und der Lageraufwand.

Beim Betrieb derartiger Parkhäuser ist es einerseits zweckmäßig, wenn beim Ein- und Ausfahren die auf den Paletten stehenden Fahrzeuge immer in Fahrtrichtung bewegt werden und daß andererseits die Paletten nach dem Ausfahren der Fahrzeuge in einfacher Weise wieder durch so wenig wie möglich Drehvorgänge in die Beladeposition gebracht werden können, und zwar sowohl bei Parkhäusern, bei denen die Ein- und Ausfahrt auf ein und derselben Seite erfolgen und trotz des zwischenzeitlichen Durchlaufs der Palette durch eine Waschanlage.

Die Aufgabe der vorliegenden Erfindung besteht deshalb auch darin, die hier zur Rede stehenden Paletten technisch so zu gestalten, daß einerseits die Fahrzeuge problemlos und sicher auf den Paletten plaziert werden können und zum anderen die bauliche Palettenausbildung eine wirtschaftliche Herstellung sowie Ein- und Zwischenlagerung im Parkhaus gewährleistet.

Gelöst wird diese Aufgabe durch die im Patentanspruch 1 angegebenen Maßnahmen; die Unteransprüche beinhalten weiterbildende Ausgestaltungen des erfinderischen Grundgedankens, der zudem anhand einer Zeichnungsskizze mit nachfolgender Beschreibung im einzelnen noch näher erläutert ist.

Es zeigen:
- Fig. 1: die erfindungsgemäße Palette in Seitenansicht und
- Fig. 2: eine Draufsicht zu Fig. 1.

Die rein systemmäßig bzw. schematisch dargestellte Palette zeigt, daß die Paletten oberseite 1a zum exakten Positionieren, Arretieren und Sichern unterschiedlichster PKW-Typen beim horizontalen und vertikalen Transport innerhalb des Parksystems eine die Fahrzeugvorderräder aufnehmende Quermulde 2 aufweist, wobei eine sinnvolle Ausgestaltung dieser Lehre darin besteht, daß die Palette 1 auf ihrer Ober- und Unterseite 1a und 1b je eine entgegengesetzt zueinander und mit Abstand "a" zu den jeweiligen Palettenstirnseiten 1c liegende Quermulde 2 besitzt.

In weiterer baulicher Ausgestaltung ist dabei noch vorgesehen, daß jede der PKW-Standflächen 1a und/ bzw. 1b von einer Umrandung 3 umschlossen ist. Vervollständigt wird jede der hier zur Rede stehenden Paletten 1 letztlich noch dadurch, daß zum Zwecke ihres mechanischen Transports, ihrer Drehung und Stapelung nicht dargestellte Führungselemente vorgesehen sind.

Mit der zuvor beschriebenen Palettenausgestaltung entfällt, insbesondere bei der doppelseitigen Anordnung der Quermulden 2, ein unnötig häufiges Drehen und Wenden der Paletten um ihre Längs- und Querachse und die einzig notwendige Längsachsenverschwenkung kann zudem sinnvollerweise bei gleichzeitig doppelseitiger Reinigung in der ohnehin vorhandenen Paletten-Waschanlage durchgeführt werden.

Folgendes sei zusammenfassend nochmals herausgestellt: Beim Betrieb eines Parkhauses ist es zweckmäßig, beim Ein- und Ausfahren das Fahrzeug immer in Fahrtrichtung zu bewegen. Liegt nun Ein- und Ausfahrt auf der selben Seite des Parkhauses, ist es erforderlich, das auf der Palette stehende Fahrzeug um seine senkrechte Achse zu drehen. Da die Palette nach dem Verlassen des Fahrzeugs wieder in Beladestellung gebracht werden muß, würde ein nochmaliges Drehen um die senkrechte Achse erforderlich werden. Zur Erfüllung gesetzlicher Umwelt- und Sicherheitsvorschriften muß die Palette zudem nach jedem Entladevorgang von Benzin-, Öl-, Teerrückständen, etc. in einer Waschanlage befreit werden. Um alle Wasser- und Schmutzreste zu entfernen, ist es erforderlich, die Palette um ihre Längs-/Querachse zu drehen. Dieses nochmalige Drehen erfordert einen technischen Aufwand und einen zusätzlichen Platzbedarf von mindestens dem Diagonalmaß der Palette.

Bei Paletten, welche nur eine Produktseite haben, müßte ein anschließendes Zurückdrehen in die Gebrauchslage erfolgen. Bei der erfindungsgemäßen Ausbildung der Palette entfällt dieses Zurückdrehen, d. h., die Waschanlage kann technisch einfach ausgebildet werden, denn durch die erfindungsgemäß spiegelbildliche Anordnung der Quermulden auf der Palette liegt die Palette nach dem Waschvorgang immer in Gebrauchslage.

## Patentansprüche

1. Fahrzeugpalette für Parkhäuser mit mehreren Reihen von Abstellboxen, die nebeneinander sowie in mehreren Etagen übereinander angeordnet sind und bei welchen die zu parkenden Kraftfahrzeuge zunächst in einer auf der Ein- und Ausfahrebene liegenden Speicher- oder Pufferzonen auf Paletten abgestellt und von dort über verfahrbare Hubwerke und zugeordnete Rollenförderbahnen in x-, y- und z-Richtung selbsttätig zu den einzelnen Boxen befördert werden, bei der auf der Palettenoberseite (1a) zum exakten Positionieren, Arretieren und sichern unterschiedlichster PKW-Typen beim horizontalen und vertikalen Transport innerhalb des Parksystems eine die Fahrzeugvorderräder aufnehmende Quermulde (2) vorgesehen ist,
**dadurch gekennzeichnet,**
daß die Palette (1) zusätzlich zu der auf ihrer Oberseite (1a) vorhandenen ersten Quermulde (2) an ihrer Unterseite (1b) mit einer weiteren zweiten, entgegengesetzt liegenden Quermulde (2) ausgestattet ist, wobei die erste und die zweite Quermulde (2) jeweils mit einem Abstand (a) zu den jeweiligen Palettenstirnseiten (1c) angeordnet sind.

2. Palette nach Anspruch 1,
**dadurch gekennzeichnet,**
daß die PKW-Standfläche (1a und/bzw. 1b) von einer Umrandung (3) umschlossen ist.

3. Palette nach einem der vorhergehenden Ansprüche,
**dadurch gekennzeichnet,**
daß die Palette (1) zum Zwecke ihres mechanischen Transports, ihrer Drehung und Stapelung nicht dargestellte Führungselemente aufweist.

## Claims

1. Vehicle pallet for parking buildings with several rows of parking boxes, which are arranged adjacent to one another as well as in several storeys one above the other and in which the motor vehicles to be parked are initially stopped in a storage zone or buffer zone; which lies on the plane of driving in and out, on pallets and from there are automatically conveyed by way of movable lifting mechanisms and associated roller conveyor tracks in X, Y and Z directions to the individual boxes, at which a transverse trough (2) receiving the vehicle front wheels is provided on the pallet upper side (1a) for exact positioning, stopping and securing of the most diverse types of passenger motor vehicles during horizontal and vertical transport within the parking system, characterised thereby that the pallet (1) in addition to the first transverse trough (2) present on its upper side (1a) is equipped at its underside (1b) with a further second, oppositely disposed transverse trough (2), wherein the first and the second transverse trough (2) are each arranged at a spacing (a) from the respective pallet end face (1c).

2. Pallet according to claim 1, characterised thereby that the passenger motor vehicle support surface (1a and/or 1b) is surrounded by a border strip.

3. Pallet according to one of the preceding claims, characterised thereby that the pallet (1) has not-illustrated guide elements for the purpose of its mechanical transport, its rotation and stacking.

## Revendications

1. Palette à véhicules pour parkings comprenant plusieurs rangées de boxes de stationnement disposés les uns à côté des autres ainsi que les uns au-dessus des autres en plusieurs étages et dans le cas desquels les véhicules à parquer sont d'abord garés sur des palettes dans une des zones de regroupement ou zone-tampon situées à l'un des niveaux d'entrée et de sortie et, de là, sont transportés automatiquement vers les différents boxes par l'intermédiaire de dispositifs de levage mobiles et de transporteurs à rouleaux correspondants en direction x, y et z, une auge transversale (2) recevant les roues avant du véhicule étant prévue sur le côté supérieur de la palette (1a) pour l'exactitude du positionnement, de l'arrêt et du blocage des différents types de voitures lors du transport horizontal et vertical à l'intérieur du système de parcage, **caractérisée en ce que** la palette (1), outre la première auge transversale (2) se trouvant sur son côté supérieur (1a), est munie sur son côté inférieur (1b) d'une seconde auge transversale (2) située à l'opposé, la première et la seconde auge transversale (2) étant disposées respectivement avec un écart (a) par rapport aux côtés frontaux (1c) respectifs de la palette.

2. Palette selon la revendication 1, **caractérisée en ce que** la surface de stationnement des voitures (1a et/ou 1b) est entourée d'une bordure (3).

3. Palette selon l'une des revendications précédentes, **caractérisée en ce que** la palette (1) présente des éléments de guidage non représentés pour son transport mécanique, sa rotation et son empilement.
